# FASCICULE DE BREVET EUROPEEN

(11) **EP 0 384 891 B1**
(45) Date de publication et mention de la délivrance du brevet: **28.10.1992**
(21) Numéro de dépôt: 90810104.1
(22) Date de dépôt: 14.02.1990
(51) Int. Cl.: B31D 1/02, G09F 3/02

(54) **Procédé de fabrication d'articles autocollants, machine de fabrication et articles autocollants**
Verfahren und Maschine zur Herstellung von selbstklebenden Gegenständen und solche Gegenstände
Method and machine for making self-adhesive articles, and such articles

(30) Priorité: 20.02.1989 CH 588/89
(43) Date de publication de la demande: 29.08.1990
(73) Titulaire: DAJEM S.A., CH-1204 Genève (CH)
(72) Inventeur: Gnaedinger, Roland, CH-1227 Carouge (CH)
(74) Mandataire: Kirker, Gaylord Emile

(56) Documents cités:
- EP-A- 0 154 057
- EP-A- 0 212 919
- EP-A- 0 275 670
- EP-A- 0 287 695
- GB-A- 2 164 915

## Description

L'invention concerne le procédé de fabrication et la machine de fabrication d'articles autocollants ainsi que les articles autocollants obtenus. Une particularité de ces articles autocollants est qu'ils sont constitués de deux matières en feuille, la seconde recouvrant une portion de la première. Naturellement les surfaces adhésives sont protégées par des papiers protecteurs. Lorsque l'usager applique cet autocollant contre une surface transparente, on voit à travers la vitre la seconde matière entourée de la première matière, alors que la face de l'autocollant opposée ne laisse voir que la première matière.

Le procédé de fabrication en série d'articles autocollants selon l'invention est défini par la revendication 1, la machine de fabrication par la revendication 5 et l'article autocollant obtenu par la revendication 6.

Pour mieux comprendre l'invention et ses avantages, l'article autocollant, le procédé de fabrication et la machine de fabrication selon l'invention seront décrits en détail à l'aide de formes d'exécution données à titre d'exemples et en se référant aux dessins dans lesquels
la fig. 1 représente une coupe éclatée d'un article autocollant,
la fig. 2 représente une vue en plan du même article avec des parties arrachées
et la fig. 3 représente une machine de fabrication d'un tel article autocollant.

Les figures 1 et 2 montrent un article autocollant 1 découpé selon un contour extérieur et constitué par un support 3, qui peut être fait de matière synthétique ou naturelle, tissé ou non et dont la face 4 est adhésivée et recouverte par un papier protecteur 5 découpé selon un contour fermé 9. A l'intérieur de ce contour 9, il n'y a pas de papier protecteur, mais une pièce en feuille 6 d'une seconde matière 7, qui est adhésive, y est appliquée et est recouverte sur sa face libre par un papier protecteur 8. Cette pièce 6 a le même contour que le contour fermé 9 du trou de la découpe du premier papier protecteur 5.

Il est clair que le support 3 peut comporter une face adhésivée 4 ou bien être fait en une matière adhésive. S'il est adhésivé la couche de matière adhésive 4 a été de préférence laminée pour obtenir un revêtement calibré. De même, la seconde matière en feuille peut être soit constituée complètement en matière adhésive, par exemple de la gomme synthétique ou en une matière adhésivée au moins sur une face, protégée par le papier protecteur. Les papiers protecteurs 5 et 8 seront de préférence siliconés double-face.

Pour fabriquer de tels articles autocollants 1, on utilise le procédé de fabrication selon l'invention et qui apparaîtra dans la description ci-après de la machine de fabrication représentée à la fig. 3.

Cette machine 1 est alimentée avec la première bande 2 depuis un rouleau d'alimentation 11 et avec la seconde bande 6 depuis le rouleau d'alimentation 12. La première bande 2, constituée d'un support adhésivé protégé par un papier protecteur 5, passe devant un premier rouleau coupeur 13, qui découpe avec précision pour chaque article, selon un contour fermé 9, une portion du papier protecteur 5, et cela sans entamer le support adhésivé. Après cette opération, la bande 2 devenue 21 passe devant un équipement d'évacuation 14 qui enlève la découpe de papier protecteur par exemple avec un dispositif mobile à ventouse à dépression (non représenté) ou tout autre système connu. La bande ainsi obtenue 22 rejoint la seconde bande 6, de façon que la face de la bande 6 qui ne porte pas de papier protecteur s'applique sur la face de la bande 22 portant un papier protecteur découpé pour chaque article selon le contour 9. Ces deux bandes 22 et 6 accolées passent face à un second rouleau coupeur 15, la bande 6 du côté du rouleau coupeur. Le second rouleau coupeur 15 comporte des empreintes de découpe similaires à celles du premier rouleau coupeur 13 et tourne en parfait synchronisme avec 13 grâce aux moyens de synchronisation 16, de façon à découper seulement la bande 6 selon un contour coïncidant avec le trou de la découpe du papier protecteur 5 de la bande sous-jacente 22. La partie découpée dans la bande 6 reste maintenant collée à la face adhésivée 4 du support 3 de la bande 2 qui devient 23 après cette opération. Tandis que la bande 23 avance vers la prochaine opération, la bande 6 découpée est devenue une dépouille 6′ et est dirigée par les moyens 15 et 17 pour se peler de la bande 23 sans problème grâce au papier protecteur 5 de la première bande. La bande 6′ peut être séparée en ses composants, la dépouille 8′ du papier protecteur 8 s'enroulant sur une bobine et la dépouille 7′ de la matière adhésive 7 s'enroulant sur une autre bobine et pouvant être réutilisée en tant que matière première.

La bande 23 passe maintenant dans une station découpant le contour extérieur de l'article 1 pour qu'il puisse être séparé de la bande et enfin un équipement d'éjection et de stockage 19 sépare de la bande 24 les articles 1 et les conserve, par exemple dans une pile, tandis que la dépouille 25 sera enroulée sur une bobine tractée.

Les rouleaux coupeurs comportent à leur surface de préférence plusieurs empreintes identiques de découpe, par exemple six par circonférence, et s'appuient sur des cylindres enclumes. La dureté, la gravure et la finition de chacun de ces cylindres sont adaptées à l'opération requise.

Les rouleaux coupeurs sont synchronisés entre eux, en particulier les rouleaux 13, 15 et 18 grâce aux roues intermédiaires 16 pour garantir la coïncidence des découpes selon le contour intérieur 9, respectivement la disposition du contour extérieur de l'article par rapport à 9.

On voit que tout l'agencement permet de dérouler les opérations sans risque de collage dans la machine de fabrication, le papier protecteur se trouvant toujours du côté des bandes où celles-ci prennent appui.

Ainsi une production de série d'articles autocollants est facilement réalisable et peut fonctionner sans autre pour 3000 articles fabriqués par heure.

## Revendications

1. Procédé de fabrication en série d'articles autocollants constitués d'une partie découpée appliquée sur une pièce de base de l'article préparée pour recevoir cette découpe, caractérisé en ce
qu'une première bande (2) constituée d'un support (3), dont une face est adhésivée (4) et protégée par un papier protecteur (5), passe sous un rouleau coupeur (13) découpant le papier protecteur (5) selon un contour fermé,
que la première bande (2) passe ensuite dans une station (14) où la découpe de papier protecteur est enlevée,
qu'une face d'une deuxième bande adhésive (6), dont l'autre face est protégée par un papier protecteur (8), est appliquée contre la face de la première bande (2) portant le papier protecteur découpé,
qu'un second rouleau coupeur (15) synchrone agencé contre cette autre face de la seconde bande coupe selon un contour identique à celui du premier rouleau coupeur (13) une découpe de la seconde bande (6) exactement en face du trou de la découpe du papier protecteur de la première bande, pour obtenir une première bande transformée (23) portant sur chaque trou découpé dans son papier protecteur une découpe de même contour de la seconde bande avec son papier protecteur,
et qu'un troisième rouleau coupeur (18) synchrone coupe la première bande transformée (23) selon le contour extérieur de l'article et
que les articles sont éloignés de la bande, qui devient dépouille, et conservés grâce à une opération synchronisée avec celle des rouleaux coupeurs.

2. Procédé selon la revendication 1, caractérisé en ce que le support de la première bande (2) porte une couche de matière adhésive calibrée.

3. Procédé selon la revendication 1 ou 2, caractérisé en ce que la seconde bande (6) est constituée de gomme synthétique auto-adhésive recouverte sur une face par le papier protecteur (8).

4. Procédé selon l'une des revendications 1 à 3, caractérisé en ce que les papiers protecteurs (5, 8) sont siliconés sur les deux faces.

5. Machine (10) pour la fabrication en série d'articles autocollants selon l'une des revendications 1 à 4, caractérisée en ce qu'elle comporte :
une bobine d'alimentation (11) d'une première bande (2), constituée d'un support (3) dont une face est adhésivée (4) et protégée par un papier protecteur (5),
une bobine d'alimentation (12) d'une seconde bande (6) en matière adhésive (7) avec un papier protecteur (8),
un premier rouleau coupeur (13) agencé pour découper pour chaque article le papier protecteur de la première bande selon un contour fermé,
un équipement d'évacuation (14) placé sur le parcours de la première bande pour enlever la découpe de papier protecteur,
un second rouleau coupeur (15) synchrone avec le premier pour appliquer la face non protégée de la deuxième bande contre la face avec papier protecteur découpé de la première bande et pour découper exactement en coïncidence avec le trou de la découpe du papier protecteur de la première bande une découpe de contour identique dans la seconde bande, des moyens (15, 17) agencés pour séparer la première bande transformée (23) de la seconde bande maintenant découpée (6′) et formant dépouille,
un troisième rouleau coupeur (18) synchrone avec les premiers qui coupe dans la première bande transformée (23) l'article selon son contour extérieur et
un poste d'éjection et de stockage (19) séparant l'article de la bande transformée (24) et le conservant.

6. Article autocollant avec papier protecteur sur les surfaces autocollantes fabriqué selon le procédé d'une des revendications 1 à 4, caractérisé en ce qu'il comprend un support (3), dont une face est adhésivée (4) et protégée par un papier protecteur (5) sauf sur une zone à contour fermé sur laquelle est appliquée une découpe (6) de forme identique à la zone à contour fermé et recouverte de papier protecteur (8).

7. Article selon la revendication 6, caractérisé en ce que la découpe appliquée (6) est une gomme synthétique (7) et que les papiers protecteurs (5, 8) sont siliconés sur les deux faces.

## Patentansprüche

1. Verfahren zum In-Serie-Herstellen von selbstklebenden Artikeln, welche aus einem zugeschnittenen Teil bestehen, der auf einen Basis-Teil des Artikels aufgebracht wird, der vorbereitet ist, geschnitten zu werden, dadurch gekennzeichnet, dass
ein erstes Band (2), das aus einem Träger (3) besteht, dessen eine Seite (4) einen Kleber aufweist und durch ein Schutz-Papier (5) geschützt ist, unter einer Schneide-Rolle (13) durchläuft, welche aus dem Schutz-Papier (5) eine geschlossene Form ausschneidet,
dass das erste Band (2) dann zu einer Stelle (14) gelangt, wo der Ausschnitt aus dem Schutz-Papier entfernt wird,
dass die eine Seite eines zweiten Klebebandes (6), dessen andere Seite durch ein Schutz-Papier (8) geschützt ist, auf jene Seite des ersten Bandes (2) gebracht wird, welche das ausgeschnittene Schutz-Papier aufweist,
dass eine zweite Schneide-Rolle (15), die gleichzeitig und gegen die andere Seite des zweiten Bandes gerichtet ist, eine identische Form, wie die erste Schneide-Rolle (13) genau gegenüber dem Loch des Ausschnitts aus dem Schutz-Papier des ersten Bandes, aus dem Schutz-Papier des zweiten Band (6) schneidet, um ein erstes verändertes Band (23) zu erhalten, das auf jedem ausgeschnittenen Loch in seinem Schutz-Papier einen Ausschnitt des Schutz-Papiers des zweiten Bandes, der gleichen Form aufweist,
und dass eine dritte Schneide-Rolle (18) gleichzeitig aus dem ersten bearbeiteten Band (23) eine Form ausschneidet, welche der äussern des Artikels entspricht und
dass die Artikel vom Band losgelöst werden, wobei Vertiefungen entstehen und durch einen gleichzeitigen Arbeitsgang der Schneide-Rollen geschützt werden.

2. Verfahren nach Anspruch 1, dadurch gekennzeichnet, dass der Träger des ersten Bandes (2) eine Schicht Kleber einer bestimmten Klebefähigkeit aufweist.

3. Verfahren nach Anspruch 1 oder 2, dadurch gekennzeichnet, dass das zweite Band (6) aus synthetischem, selbstklebendem Gummi besteht, der auf der einen Seite mit dem Schutz-Papier (8) bedeckt ist.

4. Verfahren nach einem der Ansprüche 1 bis 3, dadurch gekennzeichnet, dass die Schutz-Papiere (5, 8) beidseitig silikonisiert sind.

5. Maschine (10) zum In-Serie-Herstellen von selbstklebenden Artikeln nach einem der Ansprüche 1 bis 4, dadurch gekennzeichnet, dass diese umfasst:
eine Liefer-Spule (11) eines ersten Bandes (2), bestehend aus einem Träger (3), dessen eine Seite mit Kleber (4) beschichtet und mit einem Schutz-Papier (5) geschützt ist,
eine Liefer-Spule (12) eines zweiten Bandes (6) aus klebendem Material (7), mit einem Schutz-Papier (8),
eine erste Schneide-Rolle (13), die zum Ausschneiden einer geschlossenen Form aus dem Schutz-Papier des ersten Bandes, für jeden Artikel, eingerichtet ist,
einer Evakuier-Vorrichtung (14) die am Weg des ersten Bandes, zum Entfernen den Schutz-Papier-Ausschnitts angeordnet ist,
einer zweiten Schneide-Rolle (15), die mit der ersten gleichlaufend ist, zum Befestigen der ungeschützten Seite des zweiten Bandes mit dem Schutz-Papier mit der Seite mit dem ausgeschnittenen Schutz-papier des ersten Bandes und übereinstimmend mit dem ausgeschnitten Loch im Schutz-Papier des ersten Bandes, zum exakten Ausschneiden eines Auschnitts gleicher Form aus dem zweiten Band, mit Mitteln (15, 17) zum Trennen des ersten, bearbeiteten Bandes (23) von jetzt ausgeschnittenen zweiten Band (6′), das eine Vertiefung bildet,
einer dritten Schneide-Rolle (18), die mit den ersten beiden gleichlaufend ist, die das erste, veränderte Band (23) nach der äussern Form des Artikels schneidet und
einem Ausstoss- und Lagerort (19), wo die Artikel vom veränderten Bande (24) getrennt und aufbewahrt werden.

6. Selbstklebender Artikel mit Schutz-Papier auf den selbstklebenden Oberflächen, hergestellt nach dem Verfahren eines der Ansprüche 1 bis 4, dadurch gekennzeichnet, dass dieser einen Träger (3) aufweist, dessen eine Seite eine Schicht Kleber (4) aufweist und durch ein Schutz-Papier (5) geschützt ist, mit Ausnahme einer Zone mit der geschlossenen Form, auf welcher ein Ausschnitt (6), mit der identischen Form der Zone der geschlossenen Form, aufgebracht und mit Schutz-Papier (8) abgedeckt ist.

7. Artikel nach Anspruch 6, dadurch gekennzeichnet, dass der aufgebracht Ausschnitt (6) ein synthetischer Gummi (7) ist, und dass die Schutz-Papiere (5, 8) beidseitig silikonisiert sind.

## Claims

1. A process for mass producing self-adhesive articles comprised of a cut-out portion applied on a base part of the article prepared for receiving said cut-out portion, characterized in that :
a first web (2), comprised of a support (3) one face (4) of which is made adhesive and protected by a protective paper (5), travels under a cutting cylinder (13) which cuts the protective paper (5) along a closed contour,
the first web (2) travels subsequently through a station (14) where the cut-out portion of protective paper is removed,
one face of a second adhesive web (6), the other face of which is protected by a protective paper (8), is applied against the face of the first web (2) bearing the protective paper, which had been cut out,
a second synchronous cutting cylinder (15), operating against this other face of the second web, cuts out along a contour identical to that of the first cutting cylinder (13), a portion of the second web (6) facing precisely the hole cut out in the protective paper of the first web, to obtain a transformed first web (23) bearing on each hole, which had been cut out in its protective paper, a cut-out portion of the second web with its protective paper, having the same contour,
and a third synchronous cutting cylinder (18) cuts the transformed first web (23) along the outer contour of the article, and in that
the articles are removed from the web, which is scrapped, and are retained by virtue of an operation synchronized with respect to that of the cutting cylinders.

2. A process according to claim 1, characterized in that the support of the first web (2) bears a layer of calibrated adhesive material.

3. A process according to claim 1 or 2, characterized in that the second web (6) is comprised of a self-adhering synthetic rubber covered on one face by the protective paper (8).

4. A process according to one of claims 1 to 3, characterized in that the protective papers (5, 8) are silicone coated on both faces.

5. A machine (10) for the mass production of self-adhering articles according to one of claims 1 to 4, characterized in that it comprises :
a feeder reel (11) of a first web (2), consisting of a support (3), one face of which (4) is made adhesive and protected by a protective paper (5),
a feeder reel (12) of a second web (6) of an adhesive material (7) with a protective paper (8),
a first cutting cylinder (13), designed for cutting out the protective paper of the first web along a closed contour for each article,
a removal equipment (14) placed on the path of the first web for removing the cut-out portion of protective paper,
a second cutting cylinder (15), synchronous with respect to the first one, for applying the unprotected face of the second web against the face with the protective paper of the first web which had been cut out, and for cutting out the second web along an identical contour coinciding exactly with that of the hole cut out in the protective paper of the first web, means (15, 17) designed for separating the transformed first web (23) from the second web which is now cut out (6′) and scrapped,
a third cutting cylinder (18) synchronous with respect to the former ones, which cuts the article out along its outer contour, in the transformed first web (23), and
an ejector and storage station (19) for separating the article from the transformed web (24) and for storing the same.

6. A self-adhering article with a protective paper on the self-adhering surfaces, produced according to the process of one of claims 1 to 4, characterized in that it comprises a support (3), one face of which is made adhesive (4) and protected by a protective paper (5), except on an area within a closed contour, on which there is applied a cut-out portion (6) having the same shape as the area within the closed contour and being covered with a protective paper (8).

7. An article according to claim 6, characterized in that the applied cut-out portion (6) is a synthetic rubber (7) and that the protective papers (5, 8) are silicone coated on both faces.
